# EUROPÄISCHE PATENTSCHRIFT

(11) **EP 1 325 695 B1**
(45) Veröffentlichungstag und Bekanntmachung des Hinweises auf die Patenterteilung: **27.07.2005**
(21) Anmeldenummer: 02027714.1
(22) Anmeldetag: 11.12.2002
(51) Int. Cl.: A47C 1/14, A47C 7/66

(54) **Ruhemöbel für den Aussenbereich**
Outdoor resting furniture
Meuble de repos pour l'exterieur

(30) Priorität: 02.01.2002 DE 10200063
(43) Veröffentlichungstag der Anmeldung: 09.07.2003
(73) Patentinhaber: Nürnberg, Elke, 17379 Ferdinandshof (DE)
(72) Erfinder: Nürnberg, Elke, 17379 Ferdinandshof (DE)
(74) Vertreter: Schnick, Achim

(56) Entgegenhaltungen:
- EP-A- 1 023 860
- EP-A- 1 120 067
- DE-A- 19 607 271
- DE-U- 20 116 459
- US-A- 5 833 310
- PATENT ABSTRACTS OF JAPAN vol. 1999, no. 04, 30. April 1999 (1999-04-30) & JP 11 009387 A (KATOU YOSHIMORI), 19. Januar 1999 (1999-01-19)

## Beschreibung

Die Erfindung betrifft eine Einrichtung zur Aufnahme von Ruhemöbeln im Außenbereich, die eine Kombination von Sitzen und Liegen ermöglichen. Die Einrichtung eignet sich insbesondere für den Einsatz an Badestränden, auf Terrassen u.ä.. Neben der Unterstützung des Ruhekomforts durch zusätzliche Elemente und bietet die Einrichtung einen gewissen Diebstahlschutz für die Ruhemöbel und andere Gebrauchsgegenstände.

Für das Ruhen und Sonnen im Freien sind Strandkörbe, Klappliegen, Windhauben usw. bekannt, die jeweils nur für eine spezielle Nutzungsweise konzipiert sind. Dadurch ist der Gesamtkomfort eingeschränkt. Ein weiterer Nachteil ist, dass die Nutzungsflächen bei längeren Standzeiten im Freien verschmutzen und unbefugte Benutzung nicht verhindert werden kann. Kleinere Ruhemöbel werden deshalb zum Strand/zur Freifläche getragen und wieder mitgenommen. Verbleibende größere Ruhemöbel, wie Strandkörbe, werden durch verschließbare Gitter gesichert, was nur unzureichend gegen Verschmutzung, unberechtigte Benutzung und Vandalismus schützt.

Strandkörbe sind seit langem bekannt und werden besonders in Regionen mit wechselhaftem bzw. rauhem Klima verwendet. Sie besitzen eine verstellbare Rücklehne, ausziehbare Fußauflagen und durch einen Seitenschutz guten Windschutz. Der Komfort ist durch Absätze und geringen Verstellbereich der Fußauflage und Rückenlehne nicht zufriedenstellend. Ein Schutz gegen zuviel Sonne bzw. ein Ausrichten auf die Sonne ist nur durch beschwerliches Drehen des Strandkorbes möglich. Die Umstellung der Neigung der Liegefläche ist aufwendig und ein sicherer Verschluss der inneren Flächen und von persönlichen Gegenständen nicht vorhanden. Eine Lagerung von Nahrungsmitteln (Getränke, Obst, Imbiß) ist ebenfalls nicht möglich. Es sind schon verschiedene Verbesserungen vorgeschlagen worden (DE OS 69125935, DE GM 8029538, DE GM 29914782), die aber die genannten Mängel nur mindern bzw. teilweise beseitigen. Ursache ist die Beibehaltung der alten Grundkonzeption des Strandkorbes.

In DE OS 19 75 4724 wird eine Freizeitliege vorgeschlagen, die über einen Drehpunkt horizontal schwenkbar ist. Die verstellbare Sitz-Liegeeinheit ist durch eine Schale und eine schwenkbare sichelförmige Schale geschützt. Diese mehrteilige Bauweise bietet im Vergleich zum Strandkorb einen höheren Komfort, des weiteren ist die Liege durch Hochklappen des vorderen Sitzteiles verschließbar. Ein Wind- und Sonnenschutz ist aber nur für den oberen Bereich vorhanden, Zusatzfunktionen sind nicht vorgesehen. Weiterhin lässt sich diese Freizeitliege nicht stapeln und benötigt in der Winterzeit somit viel Stellfläche.

Gemäß DE OS 19 14 131 ist ein Strandkorb bekannt, bei dem das Oberteil des Strandkorbes mit dem fest auf dem Boden stehenden Unterteil schwenkbar verbunden ist. Das Kennzeichen dieses Strandkorbes besteht darin, daß das Oberteil so weit nach vorn geschwenkt werden kann, daß es das Unterteil deckelartig verschließt. Dieser Strandkorb ermöglicht gegenüber dem bekannten Stand der Technik eine verbesserte Sicherheit gegenüber Zerstörung und Vandalismus, der eingeschränkte Nutzungskomfort als Nachteil für den Nutzer wird jedoch nicht beseitigt.

In DD 71 345 ist ein mehrsitziger Liege-Strandkorb beschrieben, bei dem sich der Erfindungsgegenstand im Wesentlichen auf den Einsatz neuartiger Materialien bezieht. Die Funktionselemente des Strandkorbes entsprechen denen des bekannten und beschriebenen Standes der Technik. Die Sicherheit gegenüber unbefugter Benutzung wird durch eine die vordere Öffnung des Strandkorboberteils abdeckende Schutzplatte gewährleistet. Auch dieser Strandkorb weist die bereits vorher beschriebenen Mängel auf.

Aufgabe der Erfindung ist es, eine Einrichtung zur Verfügung zu stellen, die der Aufnahme von Ruhemöbeln im Außenbereich dient, um dem Nutzer einen optimalen Liege- und Sitzkomfort sowie einen leicht verstellbaren Schutz vor Sonne, Wind und leichtem Regen zu bieten und darüber hinaus ein Schutz gegen unbefugte Benutzung, Verschmutzung, Zerstörung und Vandalismus von außen zu gewährleisten.

Eine weitere Aufgabe der Erfindung besteht darin, Gebrauchsgegenstände des Nutzers während seiner Abwesenheit unter Verschluß zu nehmen.

Die Aufgabe wird gemäß den Merkmalen des Anspruches 1 gelöst.

Die Einrichtung zur Aufnahme von Ruhemöbeln im Außenbereich besteht aus einem flächig geschlossenen, kastenförmigen, oben offenen Gestell, welches eine Länge, Breite und Höhe hat, um mindestens eine übliche Liegeeinrichtung aufzunehmen. Die offene Seite des Gestells ist durch ein Verschließelement ganz oder teilweise verschließbar, wobei das Verschließelement aus einem Lamellenband gebildet wird, das aus einem an der Stirnseite des Gestells angeordneten Vorrat ausrollbar ist. Dabei wird das Lamellenband mit seinen Seitenkanten entlang an den Seitenwänden des Gestells angeordneter Führungen auf die gegenüberliegende Stirnseite des Gestells überführt.

In dem Gestell ist die Liege-Sitzfläche angeordnet ist. Am bzw. im Gestell sind Elemente zum Verschließen der oberen Öffnung angeordnet. Die untere Öffnung kann mit einem geschlossenen Boden oder einem Gitter versehen werden. Die Einrichtung bildet somit im geschlossenen Zustand einen Behälter, der einen weitestgehend sicheren Schutz vor Verunreinigung und Vandalismus ermöglicht.

Gemäß einem weiteren Merkmal der Erfindung sind zusätzliche Seitenflächen außen am Gestell befestigt. Diese dienen zum einen der äußeren Gestaltung, z.B. als Fischmotiv sowie als Wind- und Sichtschutz. Insbesondere ist aber zwischen dem Gestell und den Seitenflächen Raum für die Aufnahme der Verschließelemente geschaffen. Das betrifft quer zur Längsachse angeordnete Lamellenbänder oder viertelkreisförmige Klappen nach Anspruch 7. Diese Klappen können ganz in den Zwischenraum und unter den Boden versenkt werden. Teilweise aufgeschwenkt wirken sie als Schutz. Vollkommen ausgeschwenkt treffen sich jeweils zwei Klappen in der Mitte über dem Gestell und verschließen dieses. Diese Ausführung ist besonders für eine geringere Breite, z.B. für eine Person, geeignet. Eine andere Ausführungsform ist im Ausführungsbeispiel beschrieben.

Die Einrichtung kann gemäß den weiteren erfindungsgemäßen Merkmalen mit Zusatzeinrichtungen wie Sonnen-, Regenschutz, verschließbaren Behältern, Kühlfach usw. ausgestattet werden. Die Erfindung ist in verschiedenen Varianten realisierbar, z.B. mit einer oder zwei Liegeflächen. Das äußere Design ist ebenfalls in Form, farbiger Gestaltung sowie Material wandelbar. Der mögliche höhere Komfort am Strand bzw. im Außenbereich entspricht dem Trend zu höherem Niveau im Freizeitbereich. Die neuartige Einrichtung ermöglicht somit auch eine Saisonverlängerung.

Nachfolgend soll die Erfindung an einem Ausführungsbeispiel näher erläutert werden.
- Fig. 1: zeigt die erfindungsgemäße Einrichtung mit einer Doppelliege in der Seitenansicht,
- Fig. 2: zeigt die Draufsicht der Einrichtung gemäß Fig.1.

Der Grundkörper wird durch ein seitlich umlaufendes, geschlossenes Gestell 1 aus Blech gebildet. Die Größe ist so bemessen, dass eine Liegefläche 3,4 von 1,8 m bis 2 m Länge, 2 mal 0,8 m Breite aufgenommen werden kann. Der Boden ist durch ein nicht dargestelltes steifes Gitter verschlossen.

Seitlich an den Längsseiten des Gestells 1 sind zusätzliche Seitenflächen 2 befestigt. Diese besitzen die Kontur eines Fisches. Als Material kann berührungsfreundlicher Kunststoff, beschichtetes Stahlblech oder ähnliches verwendet werden. Am höheren Ende ist der verstellbare Kopfbereich 4 der Liegefläche 3 angeordnet. Vor und unter dem Kopfbereich 4 ist quer eine Welle mit einem aufgerollten Lamellenband 5 gelagert. Beginnend im Gestell 1 und innen am äußeren Rand der zusätzlichen Seitenflächen 2 sind Führungen für das Lamellenband 5 befestigt. Dieses kann somit über den Kopfbereich 4 bis zum fußseitigen Ende gezogen, und damit der Raum vollständig verschlossen werden.

Im Gestell 1 sind nicht weiter dargestellte bekannte verstellbare Träger und Stützen für die Liegefläche 3 und Kopfbereich 4 sowie Ablagen angeordnet. Unter der Liegefläche 3 ist/sind Behälter am Gestell 1 befestigt. Diese dienen der Aufbewahrung von Gebrauchsgegenständen und sind verschließbar. Eine besondere Ausführung der Behälter für die Aufnahme von Lebensmitteln ist thermoisoliert und mit einer Kühl- oder Wärmeeinrichtung verbunden. Mit an den Außenflächen angeordneten Solarelementen können diese netzunabhängig betrieben werden.

Zusätzlich sind nicht dargestellte Aufnahmen für einen Sonnenschirm oder Markise vorhanden, wobei Solarelemente so ausgebildet sein können, daß die Funktion eines Sonnenschirmes oder einer Markise übernommen werden können.

Am Boden sind in einem Drittel des Gestells 1 zwei Rollen befestigt. Mit Hilfe von Handgriffen, die an den Enden befestigt sind, kann die Einrichtung leicht gedreht oder transportiert werden.

Das Gestell kann mit montierbaren oder festen Rädern, mit Transportösen oder einer Zugvorrichtung ausgestattet sein, um die Mobiltät der erfindungsgemäßen Einrichtung zu verbessern.

Durch obere Aufnahmen an den Seitenflächen 2 ist auch ein Stapeln möglich.

Die Einrichtung kann auch mit Mitteln ausgestattet sein, die einen Anschluß bzw. eine Integration von Geräten der Unterhaltungselektronik und/oder von PC-Technik ermöglichen.

## Patentansprüche

1. Einrichtung zur Aufnahme von Ruhemöbeln im Außenbereich, **dadurch gekennzeichnet, dass** die Einrichtung aus einem flächig geschlossenen, kastenförmigen, oben offenen Gestell (1) besteht, welches eine Länge, Breite und Höhe hat, um mindestens eine übliche Liegeeinrichtung (3, 4) aufzunehmen, und die offene Seite des Gestells (1) durch ein Verschließelement (5) ganz oder teilweise verschließbar ist, wobei das Verschließelement (5) aus einem Lamellenband (5) gebildet wird, das aus einem an der Stirnseite des Gestells (1) angeordneten Vorrat derart ausrollbar ist, daß das Lamellenband (5) mit seinen Seitenkanten entlang an den Seitenwänden des Gestells (1) angeordneter Führungen auf die gegenüberliegende Stirnseite des Gestells (1) überführbar ist.

2. Einrichtung nach Anspruch 1, **dadurch gekennzeichnet, dass** der Boden des Gestells (1) durch ein Gitter oder eine geschlossene Bodenplatte abgedeckt ist.

3. Einrichtung nach Anspruch 1, **dadurch gekennzeichnet, dass** zusätzliche Seitenflächen (2) zur Gestaltung eines Motivs des Liegemöbels und zur Abdeckung und Führung der Verschließelemente (5) außen am Gestell (1) befestigt sind.

4. Einrichtung nach Anspruch 1 und 3, **dadurch gekennzeichnet, dass** die zusätzlichen Seitenflächen (2) zumindest teilweise höher als das Gestell (1) ausgebildet sind, so dass diese einen Seitenschutz bilden.

5. Einrichtung nach Anspruch 1, **dadurch gekennzeichnet, dass** innen oder außen am Gestell (1) ein oder mehrere ausrollbare Lamellenbänder als Verschließelement (5) zum Abdecken der oberen Öffnung angeordnet ist/sind.

6. Einrichtung nach Anspruch 1 und 5, **dadurch gekennzeichnet, dass** Führungen für ein Lamellenband als Verschließelement (5) längs, innen an den seitlichen Oberkanten des Gestells (1) bzw. den zusätzlichen Seitenflächen (2) befestigt sind, wobei die Rollachse unter dem verstellbaren Kopfbereich (4) angeordnet ist.

7. Einrichtung nach Anspruch 1, **dadurch gekennzeichnet, dass** längs zwischen den Längsseiten des Gestells (1) und den zusätzlichen Seitenflächen (2) mindestens zwei verschwenkbare viertelkreisförmige Klappen als Verschließelemente (5) zum Abdecken der oberen Öffnung und als Windschutz angeordnet sind.

8. Einrichtung nach Anspruch 1, **dadurch gekennzeichnet, dass** das Gestell (1) innen Führungen und feststellbare Stützen für verstellbare Liegeflächen (3, 4) besitzt.

9. Einrichtung nach Anspruch 1, **dadurch gekennzeichnet, dass** im Gestell (1) im Kopf- und Seitenbereich über der Liegefläche (3, 4) Ablagen angeordnet sind.

10. Einrichtung nach Anspruch 1, **dadurch gekennzeichnet, dass** unter den Liegeflächen (3, 4) und/oder an den Enden des Gestells (1) verschließbare Behälter befestigt sind.

11. Einrichtung nach Anspruch 1 und 10, **dadurch gekennzeichnet, dass** die Behälter thermoisoliert und/oder solar bzw. elektrisch temperiert sind.

12. Einrichtung nach Anspruch 1, **dadurch gekennzeichnet, dass** außen am Gestell (1) Griffe für den Transport der Einrichtung befestigt sind.

13. Einrichtung nach Anspruch 1, **dadurch gekennzeichnet, dass** im Kopfbereich eine schwenkbare Markise oder ein Sonnen- oder Regenschutz lösbar befestigt ist.

14. Einrichtung nach Anspruch 1, **dadurch gekennzeichnet, dass** am Boden bzw. an der Unterkante des Gestells (1) Rollen befestigt sind.

15. Einrichtung nach Anspruch 1, **dadurch gekennzeichnet, dass** auf den Seitenflächen (2) und/oder am Gestell (1) Solarelemente zur Stromerzeugung angeordnet sind.

## Claims

1. A device for housing resting furniture outdoors, **characterized in that** said device comprises a two-dimensionally closed box-shaped rack (1) being open at the top, which has such a length, width and height to house at least one conventional device for lying (3, 4), and **in that** the open side of said rack (1) is lockable in whole or in part by means of a locking member (5), wherein said locking member (5) is being formed from a lamellar strip (5) which can be rolled out from a store positioned on the end face of said rack (1) such that said lamellar strip (5) can be transferred with its side edges along guides positioned on the side walls of said rack (1) toward the opposite end face of said rack (1).

2. A device according to claim 1, **characterized in that** the bottom of said rack (1) is covered by a grid or a closed base plate.

3. A device according to claim 1, **characterized in that** additional side faces (2) are mounted to said rack (1) for creating a motif of the reclining furniture, and for covering and guiding said locking members (5) outwardly on said rack (1).

4. A device according to claims 1 or 3, **characterized in that** said additional side faces (2) are formed higher than said rack (1) at least partially such that these are forming a side protection means.

5. A device according to claim 1, **characterized in that** inside or outside on said rack (1) one or several lamellar strips which can be rolled out is/are positioned as a locking member (5) for covering the top opening.

6. A device according to claims 1 and 5, **characterized in that** guides for a lamellar strip as a locking member (5) are longitudinally mounted inside to the side top edges of said rack (1), and said additional side faces (2), respectively, wherein the rolling axis is positioned below the adjustable head area (4).

7. A device according to claim 1, **characterized in that** at least two pivot-mounted quadrant-shaped lids are positioned along between the longitudinal sides of said rack (1) and said additional side faces (2) as said locking members (5) for covering the top opening, and as a windshield.

8. A device according to claim 1, **characterized in that** said rack (1) has guides and lockable supports inside for adjustable reclining faces (3, 4).

9. A device according to claim 1, **characterized in that** places of deposit are arranged inside said rack (1) in the head and side areas above said reclining face (3, 4).

10. A device according to claim 1, **characterized in that** lockable containers are mounted below said reclining faces (3, 4) and/or at the ends of said rack (1).

11. A device according to claim 1 or 10, **characterized in that** said containers are thermally insulated and/or tempered in a solar or rather electrical manner.

12. A device according to claim 1, **characterized in that** handles are mounted on the outside on said rack (1) for transporting said device.

13. A device according to claim 1, **characterized in that** a pivot-mounted sun blind or a sun shade or rain shield are detachably mounted inside said head area.

14. A device according to claim 1, **characterized in that** rollers are mounted to the base and the bottom edge of said rack (1), respectively.

15. A device according to claim 1, **characterized in that** solar cell type elements for electric power generation are arranged on said side faces (2) and/or on said rack (1).

## Revendications

1. Dispositif pour recevoir des meubles de repos à l'extérieur,
**caractérisé en ce que** le dispositif consiste en un châssis (1) ouvert dans la partie supérieure, en forme de caisson, fermé en grande partie, qui présente une longueur, une largeur et une hauteur pour recevoir au moins un dispositif usuel pour la position allongée (3,4), et **en ce que** le côté ouvert du châssis (1) peut être fermé totalement ou en partie par un élément de fermeture (5), l'élément de fermeture (5) étant formé par une bande stratifiée (5) qui peut être déroulée à partir d'une réserve disposée sur le côté frontal du châssis (1) de telle sorte que la bande stratifiée (5) peut être transférée par ses bords latéraux le long de guidages disposés sur les parois latérales du châssis (1) en regard du côté frontal du châssis (1).

2. Dispositif selon la revendication 1,
**caractérisé en ce que** le fond du châssis (1) peut être recouvert par une grille ou une plaque de fond fermée.

3. Dispositif selon la revendication 1,
**caractérisé en ce que** des faces latérales supplémentaires (2) sont fixées pour former un motif du meuble pour la position allongée et pour recouvrir et guider les éléments de fermeture (5) extérieurement sur le châssis (1).

4. Dispositif selon la revendication 1 et 3,
**caractérisé en ce que** les surfaces latérales supplémentaires (2) sont conformées au moins partiellement avec une plus grande hauteur que le châssis (1) de sorte qu'elles forment une protection latérale.

5. Dispositif selon la revendication 1,
**caractérisé en ce qu'**à l'intérieur ou à l'extérieur du châssis est/sont disposée(s) une ou plusieurs bandes stratifiées déroulables en tant qu'élément de fermeture (5) pour recouvrir l'ouverture supérieure.

6. Dispositif selon la revendication 1 et 5,
**caractérisé en ce que** des guidages pour une bande stratifiée en tant qu'élément stratifié sont fixés longitudinalement, à l'intérieur des bords supérieurs latéraux du châssis (1) ou des faces latérales supplémentaires (2), l'axe de rouleau étant disposé sous la zone de tête réglable (4).

7. Dispositif selon la revendication 1,
**caractérisé en ce que** longitudinalement entre les côtés longitudinaux du châssis (1) et les faces latérales supplémentaires (2) sont disposés au moins deux rabats basculants en forme d'arc de cercle en tant qu'élément de fermeture (5) pour recouvrir l'ouverture supérieure et faire office de protection contre le vent.

8. Dispositif selon la revendication 1,
**caractérisé en ce que** le châssis (1) possède intérieurement des guidages et des appuis fixables pour les faces pour position allongée réglables (3,4).

9. Dispositif selon la revendication 1,
**caractérisé en ce que** dans la zone de tête et latérale du châssis (1) sont disposés des coussinets au-dessus de la face pour position allongée (3,4).

10. Dispositif selon la revendication 1,
**caractérisé en ce que** sous les faces pour position allongée (3,4) et/ou sur les extrémités du châssis (1) sont fixés des récipients pouvant être fermés.

11. Dispositif selon la revendication 1 et 10,
**caractérisé en ce que** les récipients sont isolés thermiquement et/ou tempérés du point de vue solaire ou électrique.

12. Dispositif selon la revendication 1,
**caractérisé en ce que** des poignées sont fixées à l'extérieur du châssis (1) pour le transport du dispositif.

13. Dispositif selon la revendication 1,
**caractérisé en ce que** dans la zone de tête est fixée de façon amovible un store basculant ou une protection contre le soleil et la pluie.

14. Dispositif selon la revendication 1,
**caractérisé en ce que** sur le fond ou sur le bord inférieur du châssis (1) sont fixés des rouleaux.

15. Dispositif selon la revendication 1,
**caractérisé en ce que** sur les faces latérales (2) et/ou sur le châssis (1) sont disposés des éléments solaires pour la production de courant électrique.
